# EUROPÄISCHE PATENTSCHRIFT

(11) **EP 1 745 245 B1**
(45) Veröffentlichungstag und Bekanntmachung des Hinweises auf die Patenterteilung: **03.10.2007**
(21) Anmeldenummer: 05736060.4
(22) Anmeldetag: 22.04.2005
(51) Int. Cl.: F23R 3/00, F16J 15/32

(54) **BRENNKAMMER FÜR GASTURBINE**
COMBUSTION CHAMBER FOR A GAS TURBINE
CHAMBRE DE COMBUSTION POUR UNE TURBINE A GAZ

(30) Priorität: 05.05.2004 CH 798042004
(43) Veröffentlichungstag der Anmeldung: 24.01.2007
(73) Patentinhaber: Alstom Technology Ltd, 5400 Baden (CH)
(72) Erfinder: BOSTON, Ian William, CH-8810 Horgen (CH); GROSS, Stefan, 78628 Rottweil (DE); HURTER, Jonas, CH-5400 Baden (CH); KÜENZI, Thomas, CH-4127 Birsfelden (CH)
(86) Internationale Anmeldenummer: PCT/EP2005/051807
(87) Internationale Veröffentlichungsnummer: WO 2005/108869

(56) Entgegenhaltungen:
- EP-A- 0 896 193
- EP-A- 1 319 896
- WO-A-98/16764
- WO-A-02/088601
- GB-A- 2 361 304

## Beschreibung

### Technisches Gebiet

Die Erfindung betrifft eine Brennkammer für eine Gasturbine mit einer thermischen Schutzauskleidung und insbesondere eine Dichtung für den semi-statischen Bereich zwischen Elementen der thermischen Schutzauskleidung. Die Erfindung betrifft insbesondere Brennkammern dieser Art in grossen Gasturbinen, wie zum Beispiel stationären, industriellen Gasturbinen.

### Stand der Technik

Die Brennkammern für Gasturbinen sind typischerweise mit thermischen Schutzelementen ausgekleidet, die das Kammergehäuse vom Heissgas der Brennkammer schützen und hierzu entlang dem Umfang der Brennkammer in der Form von aneinandergereihten Segmenten an Trägem im Kammergehäuse befestigt sind. Die Schutzauskleidung wird durch Kühlluft, die zwischen den Trägem und den Segmenten strömt, gekühlt. Die Kühlluft wird typischerweise in Richtung der Brennkammerachse geleitet und danach im Bereich des Brennkammereintritts dem Brennstoff zugefügt. Zwischen den thermischen Schutzelementen und dem Brennkammergehäuse am Brennkammereintritt der Brennkammer sind Dichtungen angeordnet Sie verhindern, dass Kühlluft zwischen Schutzelementen und Gehäuse in die Brennkammer gelangt und den Verbrennungsprozess beeinflusst (siehe z.B. WO 02/088601-A).

Die thermischen Schutzelemente sind Bewegungen von verschiedenem Ausmass und verschiedener Frequenz ausgesetzt
Durch thermische Ausdehnungen bedingte Bewegungen niederer Frequenz, auch unter sogenannter "low cycle fatigue movements" bekannt, treten in axialer sowie radialer Richtung auf. Sie sind insbesondere bei grossen stationären, industriellen Gasturbinen bedeutend, da dort die thermischen Ausdehnungen aufgrund der grossen Dimensionen der Bauteile in einem grossen Verhältnis zur Genauigkeit stehen, mit der die Gasturbine und Brennkammer hergestellt werden. Die thermisch bedingten Relativbewegungen bedeuten eine Herausforderung bei der Dichtung zwischen den thermischen Schutzelementen sowie im Bereich um die Schutzelemente.
Bewegungen höherer Frequenz der thermischen Schutzelemente ergeben sich durch Vibrationen, die beim allgemeinen Brennkammerbetrieb auftreten können. Der Betrieb kann bei den Schutzelementen Vibrationen verschiedener Frequenzen anregen, welche durch die Eigenfrequenzen der Schutzelemente zu vergrösserten Vibrationen von Schutzelementen und Trägem fuhren können. Sie sind auch unter sogenannten "high cycle fatigue movements" bekannt und sind im Vergleich zu den thermisch bedingten Bewegungen von kleinerem Ausmass und von höherer Frequenz. Sie können insbesondere die zuverlässige Betriebsdauer der Schutzelemente reduzieren.

Die thermischen Schutzelemente, ihre Träger sowie benachbarte Bauteile sind grundsätzlich statisch. Da die Zwischenräume zwischen einzelnen Schutzelementen sowie die Räume zwischen den Schutzelementen und benachbarten Bauteilen jedoch den erwähnten, relativ grossen Bewegungen ausgesetzt sind, sind die Schutzelemente und die Dichtungen für die Zwischenräume in einem semi-statischen Bereich zu sehen.

Es sind verschiedene Massnahmen zur Dämpfung von Vibrationen in einer Brennkammer bekannt. Zum Beispiel können die Ausmasse von Vibrationen reduziert werden, indem die Amplituden und Frequenzen der Vibrationen gedämpft oder gebrochen werden. Dies wird zum Beispiel durch bewusste Steuerung des Verbrennungsprozesses realisiert oder durch akustische Dämpfungselemente in der Brennkammer, welche die Energie der Schwingungen dissipieren.

Aus EP 990 851 ist ein Verfahren zur akustischen Dämpfung von Vibrationen innerhalb von Brennkammern durch Helmoltz-Dämpfung bekannt. Dort ist eine Kombination von Helmholtz-Resonatoren mit einem weiteren Dämpfungsmedium , wie zum Beispiel einer Mehrzahl von Platten mit Öffnungen für eine Kühlströmung offenbart.

US 6,357,752 offenbart die Anwendung von Bürstendichtungen im Bereich zwischen dem in Strömungsrichtung Ende einer Brennkammer für eine Gasturbine und der ersten Leitreihe der Gasturbine. Es handelt sich dort um eine doppelt ausgeführte Bürstendichtung, wobei der Druck über die erste Dichtung und zweite Dichtung in entgegensetzten Richtungen abfällt.

### Darstellung der Erfindung

Es ist der Erfindung die Aufgabe gestellt, eine Brennkammer für eine Gasturbine bereit zu stellen, insbesondere für grosse, stationäre, industrielle Gasturbinen. Die Brennkammer soll insbesondere im Bereich von Schutzelementen an der Gehäusewand der Brennkammer am Brennkammereintritt so ausgestaltet sein, dass möglichst keine Kühlluft zur Kühlung der Schutzelemente in die Brennkammer gelangt, welche den Verbrennungsprozess stören würde. Dies soll insbesondere in dem Fall gewährt sein, dass die grundsätzlich statischen Schutzelemente in einem semi-statischen Bereich sind, indem sie grossen thermischen Bewegungen sowie Vibrationen ausgesetzt sind und die Grösse der Abstände zwischen den Schutzelementen und dem Frontgehäuse entsprechend grossen Schwankungen ausgesetzt sind.

Diese Aufgabe ist durch eine Brennkammer gemäss Anspruch 1 gelöst.
Eine Brennkammer für eine Gasturbine weist ein Brennkanimergehäuse und ein Frontgehäuseteil auf. Am inneren Umfang der Wand des Brennkammergehäuses sind mehrere thermische Schutzelemente über den Umfang der Brennkammer segmentartig angeordnet, welche das Brennkammergehäuse vor der Strahlung des Verbrennungsprozesses schützen. Zur Kühlung der Schutzelemente führt ein Kühlluftstrom zwischen den thermischen Schutzelementen und der Brennkammergehäusewand hindurch und in der Richtung vom Bereich des Brennkammeraustritts zum Bereich des Brennkammereintritts, wobei die Kühlluft schliesslich in einen Raum ausserhalb des Frontgehäuses der Brennkammer gelangt. Erfindungsgemäss ist zwischen dem Frontgehäuseteil der Brennkammer und den thermischen Schutzelementen eine Bürstendichtung angeordnet, die sich über den Umfang des Frontgehäuseteils erstreckt.

Die erfindungsgemässe Brennkammer verfügt über eine Bürstendichtung, die den Raum ausserhalb des Frontgehäuseteils, in den die Kühlluft fliesst, vom Brennkammer-Innenraum abdichtet. Sie gewährt insbesondere eine über den Umfang gleichmässige und über die verschiedenen Betriebszustände der Brennkammer zeitlich gleichmässige Dichtung. Sie verhindert ein unkontrolliertes Eindringen von Kühlluft in die Brennkammer hinein und daraus entstehende Einflüsse auf den Verbrennungsprozess. Durch die erfindungsgemässe Brennkammer wird damit eine zeitlich stabile sowie räumlich gleichmässige und reproduzierbare Verbrennung erzielt. Dabei gewährt die Bürstendichtung auch bei grossen, thermisch bedingten Relativbewegungen ("low cycle fatigue movement") der Bauteile eine Dichtungswirkung, da sie inherent über eine grosse elastische Nachgiebigkeit verfügt. Selbst bei thermischen Bewegungen von der Art, bei denen ein Schutzelement sich in entegegengesetzte Richtung krümmt, also statt in angestammter Krümmung gemäss der Form der Brennkammergehäusewand in entegegengesetzter Richtung nach innen krümmt, vermag diese Dichtung eine Kühlluftleckage zu verhindern.
Die erfindungsgemässe Brennkammer ist insbesondere bei grossen, industriellen Gasturbinen vorteilhaft, da dort die thermischen Bewegungen gross und insbesondere im Vergleich zur Genauigkeit gross sind, zu der die Bauteile der Gasturbine aufeinander abgestimmt sind.

Die Bürstendichtung gewährt auch bei hochfrequenten Schwingungen ("high cycle fatigue movement") der mit der Dichtung in Berührung stehenden Bauteile eine zuverlässige Dichtung.

Bei hoch- und niederfrequenten Schwingungen der thermischen Schutzelemente bewirkt die Bürstendichtung, zusätzlich zu ihrer Dichtungsfunktion, eine Dämpfung der hoch- und niederfrequenten Schwingungen. Zum einen ergibt sich dies durch Reibungsdämpfung durch relative Gleitbewegungen des Brennkammergehäuses und den Schutzelementen. Zum anderen ergibt es sich durch Verformung oder Biegung der Borsten aufgrund der Druckkraft, die bei thermischen Bewegungen auf die Borsten ausgeübt wird. Es ergibt sich dabei eine Art Federwirkung. Die Dämpfung der Schwingung kann sich auch durch eine Kombination von Reibungsdämpfung und Verformung der Borsten ergeben.

Die Schwingungen werden dabei dissipiert oder gar ausgelöscht, wodurch die Schwingung reduziert wird. Diese Art Schwingungsdämpfung wird für alle Schwingungsfrequenzen erzielt, welche in sämtlichen Betriebszuständen der Brennkammer auftreten. Durch die Dämpfung der Schwingungen der Schutzelemente wird einerseits die Dichtung weiter verbessert und anderseits die Betriebseinsatzdauer der Schutzelemente verlängert.

Besondere Ausführungsbeispiele werden in den Unteransprüchen offenbart.

In einer ersten Ausführung der Erfindung ist die Bürstendichtung in Segmenten ausgestaltet, die über den Umfang der Brennkammer aneinander gereiht sind, wobei jedes der Segmente der Bürstendichtung jeweils mit mindestens zwei thermischen Schutzelementen in Berührung steht.

In einer zweiten Ausführung der Erfindung ist die Bürstendichtung in dem Frontgehäuse der Brennkammer befestigt und die Borsten erstrecken sich in Richtung der thermischen Schutzelemente. Dies ist vorteilhaft in Anbetracht dessen, dass die Schwingungen des Frontgehäuses kleiner sind als jene der Schutzelemente. In entsprechenden Situationen ist es auch realisierbar, die Bürstendichtung an den Schutzelementen zu befestigen.

In einer weiteren Ausführung der Erfindung ist die Bürstendichtung so ausgestaltet, indem die Borsten in einem Winkel zur radialen Richtung bezüglich der Brennkammerlängsachse ausgerichtet sind. Genauer sind die Borsten in Richtung der Umfangstangente angewinkelt. Dies erlaubt eine Dichtwirkung auch bei sich veränderndem radialen Abstand zwischen dem Brennkammerfrontgehäuse und thermischen Schutzelementen, welche das Frontgehäuse umfassen. Die Anwinkelung ist beliebig, beträgt jedoch vorzugsweise 45° ± 5°.

In einer bevorzugten Ausführung der Erfindung werden Bürstendichtungen verwendet, die durch Einpressung kraft- und formschlüssig in einer Nut klemmend befestigt sind. Solche Bürstendichtungen gewähren den Vorteil, dass sie auf kleinem Raum und bei Bauteilen mit kleinem beliebigem Krümmungsradius eingebaut werden können.

In einer weiteren Variante, ist die Oberfläche, mit der die Borsten der Bürstendichtung in Berührung stehen, mit einer Beschichtung zum Schutz gegen Verschleiss versehen. Diese Beschichtung, beispielsweise aus Cr₃C₂, gewährt eine äusserst glatte Oberfläche, über welche die Borsten gleiten können ohne sich in das Bauteil einzugraben, wodurch der Verschleiss der Borsten stark vermindert ist. Die Beschichtung bewirkt damit eine Erhöhung der Reibungsdämpfung und gewährleistet eine höhere Dichtwirkung bei längerer Betriebslebensdauer der Borsten.

In einer weiteren Ausführung der Erfindung besitzen die Borsten der Bürstendichtung eine Vorspannung in axialer Richtung, wobei hier die Richtung der Brennkammerachse gemeint ist Eine Vorspannung gewährt eine gute Dichtung im besonderen Fall eines kleinen Druckabfalls über der Dichtung. Bei der erfindungsgemässen Brennkammer ist der Druckabfall klein im Vergleich zum Druckabfall bei anderen Dichtungen, wie zum Beispiel bei einer Bürstendichtung an einem Turbinenrotor.

### Kurze Beschreibung der Figuren

Figur 1 zeigt einen Schnitt durch ein Segment einer ringförmigen Brennkammer für eine Gasturbine und insbesondere die Anordnung des Kammergehäuses, des Frontgehäuseteils und der thermischen Schutzelemente.
Figur 2 zeigt das Detail II gemäss Figur 1 und insbesondere die erfindungsgemässe Dichtung zwischen Frontgehäuse und thermischem Schutzelement gegen einen Leckagestrom in die Brennkammer.
Figur 3 zeigt den in Figur 1 mit III-III bezeichneten Querschnitt und insbesondere die segmentartige Anordnung der thermischen Schutzelemente und der Bürstendichtung.
Figur 4 zeigt die Bürstendichtung gemäss Detail IV aus Figur 3 und insbesondere ihre Anordnung entlang dem Umfang der ringförmigen Brennkammer.
Figur 5 zeigt eine Bürstendichtung zum Einpressen mit axialer Vorspannung zur Anwendung in der erfindungsgemässen Brennkammer.

### Ausführungsformen der Erfindung

In Figur 1 ist eine Brennkammer 1 für eine Gasturbine im Schnitt entlang der Längsachse 2 eines Brenners 3 gezeigt. Am Brennkammereintritt ist schematisch der Brenner 3 dargestellt, durch den Brennstoff in angezeigter Richtung 4 strömt. Die Brennkammer 1 ist von einem zirkularsymmetrischen Brennkammergehäuse 6 umgeben, welches sich in Längsrichtung vom Brenner 3 bis zum Brennkammeraustritt 5 erstreckt, an dem die erste Leitreihe der Gasturbine (nicht dargestellt) angefügt ist. Die Brennkammer 1 weist ein Frontgehäuse 7 mit einer Aussparung, in welcher der Brenner 3 angeordnet ist. Die innere Oberfläche des Brennkammergehäuses 6, 6' ist mit thermischen Schutzelementen 8 ausgekleidet, welche an der Gehäusewand 6, 6' beispielsweise mittels Trägem (nicht dargestellt) befestigt sind. Um den Temperaturen des Heissgases innerhalb der Brennkammer standzuhalten, sind die thermischen Schutzelemente durch einen Kühlluftstrom 10 gekühlt. Die Kühlluft, die beispielsweise vom Kompressor für die Gasturbine entnommen wird, wird durch Öffnungen 11 im Brennkammergehäuse 6, 6' in den Zwischenraum 12 zwischen der Brennkammergehäusewand 6, 6' und den thermischen Schutzelementen 8 geleitet und in axialer Richtung in der Gegenstromrichtung des Brennstoffes in einen Raum 13 ausserhalb des Frontgehäuses 7 der Brennkammer geleitet. Dort wird sie durch Öffnungen 14 im Gehäuse des Brenners 3 dem Brennstoffstrom zugeführt.
Das Frontgehäuse 7 der Brennkammer 1 ist durch Streben 15 am Brennkammergehäuse 6, 6' befestigt. Es weist eine Öffnung 16 auf, in welcher der Brenner 3 angeordnet ist. Zwischen benachbarten Streben 15 und jeweils zwischen dem Frontgehäuse 7 und dem gegenüberliegenden thermischen Schutzelement 8 befinden sich Bereiche eines möglichen Leckagestroms 17 von Kühlluft in den Innenraum 18 der Brennkammer.
Im Bereich zwischen Frontgehäuse 7 und Schutzelementen 8 ist eine Dichtung 19 angeordnet. Sie ist vorzugsweise in einer im Frontgehäuse 7 eingelassenen Nut 20 befestigt und erstreckt sich bis zur Oberfläche des thermischen Schutzelements 8.
Die thermischen Schutzelemente 8 sind an einem Punkt fix befestigt, beispielsweise im Bereich der ersten Turbinenleitreihe, von dem die thermischen Bewegungen in axialer und radialer Richtung ausgehen.

Figur 2 zeigt eine Detailansicht des Bereichs II in Figur 1, in der ein Teil des Frontgehäuses 7 und ein Teil des gegenüber angeordneten thermischen Schutzelements 8 und der Brennkammergehäusewand 6 gezeigt sind. Zwischen der Gehäusewand 6 und dem Schutzelement 8 ist wiederum der Kühlluftstrom 10 dargestellt, der durch den Zwischenraum 12 zwischen Schutzelement und Gehäusewand fliesst Am Frontgehäuse 7 befindet sich an der dem Brennkammergehäuse zugewandten Seite eine Nut 20, die eine Hinterschneidung aufweist. In der Nut 20 ist eine Bürstendichtung 19 angeordnet. Vorzugsweise wird eine Bürstendichtung verwendet, die durch ein Einpressverfahren mittels einer Klammer 21 hergestellt worden ist Die Borsten 22 erstrecken sich in der gezeigten Ebene radial (bezüglich Achse 2) zum Schutzelement.

Figur 3 zeigt die die obere Hälfte der ringförmigen Brennkammer in einem Schnitt durch das Frontgehäuse 7 gemäss III-III in Figur 1. Es sind mehrere Öffnungen 16 für die Brenner gezeigt, die entlang dem Umfang der ringförmigen Brennkammer angeordnet sind. Die Streben 15 entlang dem Umfang des Frontgehäuses 7, durch die es am Brennkammergehäuse 6, 6' befestigt ist, sind gestrichelt angedeutet. An der Innenwand des Brennkammergehäuses 6, sowohl an der äusseren Gehäusewand 6 als auch an der inneren Gehäusewand 6' des Ringes, sind die thermischen Schutzelemente 8 befestigt. Sie erstrecken sich jeweils über ein Segment des gesamten Umfangs. Zwischen den einzelnen Schutzelementen 8 sind Dichtungen angebracht, welche verhindern, dass Heissgas in das Brennkammergehäuse 6 gelangt. Zwischen Brennkammergehäusewand 6 und Schutzelementen 8 befindet sich ein Hohlraum 12, durch den der Kühlluftstrom fliesst. Die erfindungsgemässe Dichtung 19 erstreckt sich vom Frontgehäuse 7 zu den Schutzelementen 8, wobei die Borsten in einem Winkel zur Radialen Richtung ausgerichtet sind. Die Dichtung 19 ist segmentartig angeordnet. Ein einzelnes Dichtungssegment 19' steht dabei erfindungsgemäss mit mindestens zwei benachbarten thermischen Schutzelementen 8 in Berührung. Der Übergang von einem Bürstendichtungselement 19' zum nächsten Bürstendichtungselement 19' ist dabei nahezu nahtlos und befindet sich vorzugsweise ungefähr auf Höhe der Mitte eines thermischen Schutzelementes 8. Grundsätzlich können die Übergänge an beliebiger Stelle in bezug auf die Schutzelemente platziert sein, inklusive an Stellen zwischen zwei benachten Schutzelementen.

Figur 4 zeigt ein weiteres Detail gemäss IV in Figur 3. Das Detail zeigt die Ausrichtung der Borsten der Bürstendichtung 19 bezüglich der radialen Richtung der Brennkammer. Die Borsten sind von der Radialen aus in Richtung der Umfangstangente um einen Winkel α in beliebigem Bereich geneigt, vorzugsweise in einem Bereich von 40-50°.

Eine Neigung der Borsten weg von der Radialen und zur Umfangstangente hin bewirkt, dass selbst bei grossen Schwankungen des Abstands zwischen dem Frontgehäuseumfang 7 und dem thermischen Schutzelement 8 die Schnittstelle zuverlässig und über den Umfang gleichmässig abgedichtet ist. Kühlluft gelangt dadurch während allen Betriebszuständen der Gasturbine und des Brenners nicht in das Innere der Brennkammer. Allenfalls gelangt etwas Kühlluft in die Brennkammer hinein, wobei dies jedoch gleichmässig über den Umfang des Frontgehäuses geschieht, was dennoch einen kontrollierten Betrieb der Brennkammer gewährleistet.

In einer weiteren Ausführung der Brennkammer gemäss der Erfindung ist die Bürstendichtung speziell für die Anwendung bei kleinen Druckabfällen ausgestaltet. Die Bürstendichtung ist hier insbesondere mit einer Vorspannung der Borsten in der Gegenrichtung des Leckagestroms ausgestaltet. Die Vorspannung wird dadurch erzeugt, indem bei der Herstellung der Dichtung die Klammer 24 über den Teil der Borsten 25 gelegt wird, der um einen Rundstab 26 gewunden ist, wobei die Enden der Klammer 24 schräg in einem vorbestimmten Winkel, und nicht parallel, zum Verlauf der Borsten 25 stehen, wie in Figur 5 gezeigt Durch das Einpressen in die Nut 20 des Frontgehäuseteils 7 werden die Borsten wieder gerade gestellt wie in Figur 2 dargestellt Dabei erhalten die Borsten eine Vorspannung. Der Winkel wird um so grösser gewählt, je grösser die gewünschte Vorspannung ist.

### Bezugeichenliste

- 1: Brennkammer
- 2: Längsachse eines Brenners
- 3: Brenner
- 4: Strömungsrichtung des Brennstoffs
- 5: Brennkammeraustritt
- 6: Gehäusewand der Brennkammer
- 7: Frontgehäuse der Brennkammer
- 8: Thermisches Schutzelement
- 9:
- 10: Kühlluftstrom
- 11: Öffnung durch Gehäusewand für Kühllufteintritt
- 12: Zwischenraum
- 13: Raum ausserhalb Frontgehäuse
- 14: Öffnungen für Kühlluftstrom
- 15: Strebe
- 16: Öffnung in Frontgehäuse für Brenner
- 17: Leckagestrom
- 18: Innenraum Brennkammer
- 19: Dichtung
- 20: Nut
- 21: Klammer
- 22,25: Borsten
- 24: Klammer
- 26: Rundstab
- R: radiale Richtung von Längsachse der Brennkammer ausgehend
- α: Winkel zwischen Radiale und Richtung der Borsten zu Umfangsrichtung hin

## Patentansprüche

1. Brennkammer (1) für Gasturbine, wobei die Brennkammer (1) ein Gehäuse (6) und ein Frontgehäuseteil (7) aufweist und entlang dem inneren Umfang des Gehäuses (6) thermische Schutzelemente (8) in Segmenten (8') angeordnet sind
**dadurch gekennzeichnet, dass**
zwischen dem Frontgehäuseteil (7) und den thermischen Schutzelementen (8) eine Bürstendichtung (19) angeordnet ist, die sich über den Umfang des Frontgehäuseteils (7) erstreckt.

2. Brennkammer (1) nach Anspruch 1
**dadurch gekennzeichnet, dass**
die Bürstendichtung in Segmenten (19') ausgestaltet ist, und jedes Segment (19') der Bürstendichtung mit mindestens zwei Segmenten (8') der thermischen Schutzelemente (8) in Berührung steht.

3. Brennkammer (1) nach Anspruch 1
**dadurch gekennzeichnet dass**
die Bürstendichtung (19) an dem Frontgehäuseteil (7) befestigt ist und die Borsten der Bürstendichtung (19) sich vom Frontgehäuseteil (7) zu den thermischen Schutzelementen (8) erstrecken.

4. Brennkammer (1) nach Anspruch 1
**dadurch gekennzeichnet, dass**
die Borsten (22) der Bürstendichtung (19) sich in einem Winkel (α) zu einer Radialen (R) der Brennkammer und zur Umfangstangente der Brennkammer hin erstrecken.

5. Brennkammer (1) nach Anspruch 4
**dadurch gekennzeichnet, dass**
der Winkel (α) zur Radialen (R) in einem Bereich von 40-50° bis liegt.

6. Brennkammer (1) nach einem der vorangehenden Ansprüche
**dadurch gekennzeichnet, dass** entlang dem Umfang des Frontgehäuseteils (7) eine Nut (20) angeordnet ist und für die Bürstendichtung (19) eine Bürstendichtung verwendet wird, die durch Einpressung kraft- und formschlüssig in der Nut (20) klemmend befestigbar ist.

7. Brennkammer (1) nach einem der vorangehenden Ansprüche
**dadurch gekennzeichnet, dass**
die Oberfläche, mit der die Enden der Borsten (22) der Bürstendichtung (19) in Berührung stehen, eine Beschichtung aufweist

8. Brennkammer (1) nach Anspruch 7
**dadurch gekennzeichnet, dass**
die Beschichtung eine Verschleissbeschichtung ist.

9. Brennkammer (1) nach Anspruch 1
**dadurch gekennzeichnet, dass**
die Borsten (22) der Bürstendichtung (19) vorgespannt sind.

10. Brennkammer (1) nach Anspruch 9
**dadurch gekennzeichnet, dass**
für die Bürstendichtung (19) eine Bürstendichtung verwendet wird, die mittels Einpressen am Frontgehäuseteil befestigt ist.

11. Verwendung der Brennkammer nach einem der vorangehenden Ansprüche in einer industriellen, stationären Gasturbine.

## Claims

1. Combustion chamber (1) for a gas turbine, wherein the combustion chamber (1) has a casing (6) and a front casing section (7), and thermal protective elements (8) are installed in segments (8') along the inner circumference of the casing (6),
**characterized in that**
a brush seal (19) is installed between the front casing section (7) and the thermal protective elements (8), which extends along the circumference of the front casing section (7).

2. Combustion chamber (1) according to Claim 1,
**characterized in that**
the brush seal is designed in segments (19'), and each segment (19') of the brush seal is in contact with at least two segments (8') of the thermal protective elements (8).

3. Combustion chamber (1) according to Claim 1,
**characterized in that**
the brush seal (19) is fastened on the front casing section (7), and the bristles of the brush seal (19) extend from the front casing section (7) to the thermal protective elements (8).

4. Combustion chamber (1) according to Claim 1,
**characterized in that**
the bristles (22) of the brush seal (19) extend at an angle (α) to a radial (R) of the combustion chamber and to the circumferential tangent of the combustion chamber.

5. Combustion chamber (1) according to Claim 4,
**characterized in that**
the angle (α) to the radial (R) lies within a range of 40 - 50°.

6. Combustion chamber (1) according to one of the preceding claims,
**characterized in that**
a slot (20) is located along the circumference of the front casing section (7), and for the brush seal (19) a brush seal is used which by pressing in is fastenable in a frictional and positive locking manner in the slot (20) with clamping effect.

7. Combustion chamber (1) according to one of the preceding claims,
**characterized in that**
the surface with which the ends of the bristles (22) of the brush seal (19) are in contact has a coating.

8. Combustion chamber (1) according to Claim 7,
**characterized in that**
the coating is a wear-resistant coating.

9. Combustion chamber (1) according to Claim 1,
**characterized in that**
the bristles (22) of the brush seal (19) are pretensioned.

10. Combustion chamber (1) according to Claim 9,
**characterized in that**
for the brush seal (19), a brush seal is used which is fastened on the front casing section by means of pressing in.

11. Use of the combustion chamber according to one of the preceding claims in an industrial, stationary gas turbine.

## Revendications

1. Chambre de combustion (1) pour une turbine à gaz, la chambre de combustion (1) présentant un boîtier (6) et une partie de boîtier avant (7) et des éléments de protection thermiques (8) étant disposés en segments (8') le long de la périphérie intérieure du boîtier (6),
**caractérisée en ce**
**qu'**un joint d'étanchéité à brosses (19) est disposé entre la partie de boîtier avant (7) et les éléments de protection thermiques (8), lequel s'étend sur la périphérie de la partie de boîtier avant (7).

2. Chambre de combustion (1) selon la revendication 1,
**caractérisée en ce que**
le joint d'étanchéité à brosses est réalisé en segments (19') et chaque segment (19') du joint d'étanchéité à brosses est en contact avec au moins deux segments (8') des éléments de protection thermiques (8).

3. Chambre de combustion (1) selon la revendication 1,
**caractérisée en ce que**
le joint d'étanchéité à brosses (19) est fixé à la partie de boîtier avant (7) et les brosses du joint d'étanchéité à brosses (19) s'étendent depuis la partie de boîtier avant (7) jusqu'aux éléments de protection thermiques (8).

4. Chambre de combustion (1) selon la revendication 1,
**caractérisée en ce que**
les brosses (22) du joint d'étanchéité à brosses (19) s'étendent suivant un angle (α) par rapport à une radiale (R) à la chambre de combustion et par rapport à la tangente périphérique de la chambre de combustion.

5. Chambre de combustion (1) selon la revendication 4,
**caractérisée en ce que**
l'angle (α) par rapport à la radiale (R) est compris dans une plage de 40 à 50°.

6. Chambre de combustion (1) selon l'une quelconque des revendications précédentes,
**caractérisée en ce qu'**une rainure (20) est disposée le long de la périphérie de la partie de boîtier avant (7) et l'on utilise pour le joint d'étanchéité à brosses (19) un joint d'étanchéité à brosses qui peut être fixé par serrage en l'enfonçant par engagement par force et par coopération de forme dans la rainure (20).

7. Chambre de combustion (1) selon l'une quelconque des revendications précédentes,
**caractérisée en ce que**
la surface avec laquelle les extrémités des brosses (22) du joint d'étanchéité à brosses (19) sont en contact présente un revêtement.

8. Chambre de combustion (1) selon la revendication 7.
**caractérisée en ce que**
le revêtement est un revêtement résistant à l'usure.

9. Chambre de combustion (1) selon la revendication 1,
**caractérisée en ce que**
les brosses (22) du joint d'étanchéité à brosses (19) sont précontraintes.

10. Chambre de combustion (1) selon la revendication 9,
**caractérisée en ce que**
l'on utilise pour le joint d'étanchéité à brosses (19) un joint d'étanchéité à brosses qui est fixé à la partie de boîtier avant par enfoncement.

11. Utilisation de la chambre de combustion selon l'une quelconque des revendications précédentes dans une turbine à gaz industrielle stationnaire.
